# FASCICULE DE BREVET EUROPEEN

(11) **EP 1 606 064 B1**
(45) Date de publication et mention de la délivrance du brevet: **09.04.2008**
(21) Numéro de dépôt: 04720049.8
(22) Date de dépôt: 12.03.2004
(51) Int. Cl.: B05D 1/02, B05B 1/00, B05B 1/24

(54) **BUSE DE PULVERISATION DE LIQUIDE SURCHAUFFE**
ZERSTÄUBUNGSDÜSE FÜR ÜBERHITZTE FLÜSSIGKEITEN
SPRAY NOZZLE FOR OVERHEATED LIQUID

(30) Priorité: 24.03.2003 FR 0303532
(43) Date de publication de la demande: 21.12.2005
(73) Titulaire: Haiun, Joseph, 92100 Boulogne Billancourt (FR)
(72) Inventeur: Haiun, Joseph, 92100 Boulogne Billancourt (FR)
(74) Mandataire: Schmit, Christian Norbert Marie
(86) Numéro de dépôt international: PCT/FR2004/000604
(87) Numéro de publication internationale: WO 2004/085073

(56) Documents cités:
- EP-A- 0 476 705
- DE-A- 19 711 405
- US-A- 4 717 075
- US-B1- 6 170 759

## Description

**La présente invention** concerne une buse destinée à pulvériser un Liquide Surchauffé selon les revendications 1 et 4.

**Dans l'état actuel de la technique,** les buses de pulvérisations sont destinées à pulvériser des liquides non surchauffés, par formation d'un jet de liquide qui est brisé à la sortie de la buse par des éléments en spirale ou par d'autres éléments ; le dispositif selon l'invention ne nécessite pas l'utilisation de tels éléments, le jet explosant de lui-même sous l'effet de la surpression du liquide. EP 04 76 705 décrit une buse selon les préambules de les revendications 1 et 4.

Par ailleurs, les buses classiques permettent des pulvérisations de liquide à des vitesses dépassant

rarement la vitesse du son, et la dimension moyenne des gouttelettes pulvérisées est rarement inférieure à vingt ou cinquante microns ; les meilleures performances en terme de dimensions et de vitesses des gouttelettes sont obtenues par l'utilisation d'un gaz comprimé en assistance à la pulvérisation, ou par des ultra-sons pour les buses de faible débit ; enfin, ces buses ne sont pas équipées de dispositifs destinés à ajuster la section de sortie pour conserver une vitesse supersonique maximale des gouttelettes lorsque la pression ou la température du liquide pulvérisé varient, ou lorsque la pression du milieu ambiant dans lequel le liquide est pulvérisé varie.

Le dispositif selon l'invention permet de remédier à ces inconvénients dans les cas particuliers ou d'importants débits de liquides doivent être pulvérisés sous forme de très fines gouttelettes, à de très grandes vitesses, avec des débits, pression, et températures de liquide pulvérisé pouvant varier dans de fortes proportions, et lorsque 1a pression du milieu ou le liquide est pulvérisé peut elle aussi varier dans de fortes proportions.

La présente invention a donc pour objet un dispositif selon les dispositions décrites ci après. L'invention vise également les points caractéristiques et les formes de réalisations décrites en variantes.

### VERSION 1

Dispositif représenté sur la figure 1.A, constitué d'un corps de buse (1) fixé sur un support (0) permettant l'alimentation en Liquide Surchauffé ; le corps de buse comporte un conduit (3) ou circule le liquide surchauffé, suivi d'un convergent et de plusieurs injecteurs (4) ou le liquide surchauffé est mis en vitesse pour déboucher sur une tuyère divergente de détente et de mise en vitesse (5) ; dès son entée dans cette tuyère, le jet de liquide s'évapore partiellement et explose instantanément sous l'effet de sa propre tension de vapeur, pour constituer une mixture de fines gouttelettes et de vapeur.

La génératrice de la tuyère divergente (5) présente une discontinuité, c'est à dire un angle, à son intersection avec celle des l'injecteurs (4), et sa section de sortie est dimensionnée pour que la mixture soit éjectée de la buse à la pression P1 du milieu externe sans formation d'une onde de pression dans la tuyère divergente (5) ; la vitesse d'éjection de la mixture correspond alors à la vitesse d'éjection maximale.

Lors de l'écoulement de la mixture tout au long de la tuyère divergente (5) la pression diminue, provoquant une baisse de température de la mixture, une évaporation continue du liquide, et une mise en vitesse continue de la vapeur due à l'accroissement de son débit ; sous l'effet du frottement avec la vapeur, les gouttelettes de liquide sont elles aussi mises en vitesse, et le processus continue jusqu'à l'orifice de sortie (6), ou la pression P1 de la mixture est en équilibre avec celle du milieu ambiant dans lequel le liquide est pulvérisé .

La simulation mathématique de l'écoulement du Liquide Surchauffé tout au long du dispositif montre que la pression en sortie des injecteurs (4) est égale à la tension de vapeur saturée Ps ; dès son entrée dans la tuyère divergente, le flux liquide se refroidit, se met instantanément en ébullition, et se scinde en particules sous l'effet des forces de tension de vapeur internes au liquide ; la taille des particules est liée à ces forces de scission, qui dépendent elles-mêmes de la conductivité du liquide, des coefficient d'échange de chaleur et de diffusion, et de la pente de la génératrice de la tuyère divergente (5) à la jonction avec les injecteurs (4) ; ces forces sont d'autant plus grandes, et la taille des particules d'autant plus petite, que cette pente se rapproche de la verticale.

Dans un dispositif dimensionné pour une application prédéfinie, le débit de liquide pulvérisé peut être modifié par modification de la pression Po et de la température Po du liquide à l'entrée de la buse ; idéalement, la vitesse de particule la plus élevée en sortie du dispositif est obtenue lorsque ce couple de valeur correspond à la section de sortie de la tuyère divergente (5).

Afin d'améliorer les performances du dispositif, la pente de la génératrice de la tuyère divergente (5) peut, à la limite, être verticale à sa jonction avec les injecteurs (4), comme représenté sur la figure 1.A : la tuyère divergente (5) présente donc un méplat à sa jonction avec (4) ; ce méplat, créant une forte variation de pression, permet l'obtention de très fines gouttelettes et facilite l'usinage de la buse.

Si nécessaire, la tuyère divergente peut être partiellement ou totalement intégrée au support externe (0), comme représenté sur la figure 1.B.

**A titre d'exemple de réalisation,** une buse de pulvérisation selon la figure 1.A, constituée d'un corps en acier inoxydable de longueur 20 mm, de 9 injecteurs de diamètres 0,5 mm, et d'une tuyère divergente de diamètre de sortie égal à 8 mm, permet de pulvériser 200 k/h d'Eau Surchauffée à 60 bar et 270°C dans de l'air ambiant, à une vitesse d'éjection voisine de 540 m/s, la dimension des particules pulvérisées étant voisine de 5 microns et leur température égale à 100 °C ; près de 30 % du débit d'entrée d'Eau Surchauffée se retrouvent sous forme de vapeur à la sortie de la buse.

### VARIANTE 2

Dispositif représenté sur la figure 2, permettant de simplifier le concept de la buse de pulvérisation, d'accroître sa capacité, et d'en faciliter la fabrication, en remplaçant les injecteurs cylindriques (4) par un injecteur annulaire (16).

Le dispositif selon l'invention est constitué d'un corps de buse (1) fixé sur un support (0) permettant l'alimentation en Liquide Surchauffé ; le corps de buse comporte un conduit (3) ou circule le Liquide Surchauffé, suivi d'un convergent et d'une section de passage annulaire (16) que nous dénommerons Injecteur Annulaire, ou le Liquide Surchauffé est mis en vitesse pour déboucher sur une tuyère divergente de détente et de mise en vitesse (5) ; dès son entée dans cette tuyère, le jet de liquide s'évapore partiellement et explose instantanément sous l'effet de sa propre tension de vapeur, pour constituer une mixture de fines gouttelettes et de vapeur .

La génératrice de la tuyère divergente (5) présente une discontinuité, c'est à dire un angle, à son intersection avec celle de l'injecteur annulaire (16), et sa section de sortie est dimensionnée pour que la mixture soit éjectée de la buse à la pression P1 du milieu externe sans formation d'une onde de pression dans la tuyère divergente (5) ; la vitesse d'éjection de la mixture correspond alors à la vitesse d'éjection maximale.

L'injecteur annulaire est constitué par l'espace libre compris entre une cavité (16), cylindrique par exemple, et un noyau d'injection (8) ; le mode de fixation du noyau d'injection sur le corps de buse permet la circulation du liquide à pulvériser dans la buse. A titre d'exemple non exhaustif, la figure 2 représente un noyau d'injection cylindrique (8) muni d'une embase (9) comportant des trous de passage (10), l'embase étant elle-même fixée sur le conduit d'entrée (3).

Lors de l'écoulement de la mixture tout au long de la tuyère divergente (5) la pression diminue, provoquant une baisse de température de la mixture, une évaporation continue du liquide, et une mise en vitesse continue de la vapeur due à l'accroissement de son débit ; sous l'effet du frottement avec la vapeur, les gouttelettes de liquide sont elles aussi mises en vitesse, et le processus continue jusqu'à l'orifice de sortie, ou la pression P1 de la mixture est en équilibre avec celle du milieu ambiant dans lequel le liquide est pulvérisé.

La simulation mathématique de l'écoulement du Liquide Surchauffé tout au long du dispositif montre que la pression en sortie de l'injecteur (16) est égale à la tension de vapeur saturée Ps ; dès son entrée dans la tuyère divergente, le flux liquide se refroidit, se met instantanément en ébullition, et se scinde en particules sous l'effet des forces de tension de vapeur internes au liquide ; la taille des particules est liée à ces forces de scission, qui dépendent elles-mêmes de la conductivité du liquide, des coefficient d'échange de chaleur et de diffusion, et de la pente de la génératrice de la tuyère divergente (5) à la jonction avec l'injecteur (16) ; ces forces sont d'autant plus grandes, et la taille des particules d'autant plus petite, que cette pente se rapproche de la verticale.

Dans un dispositif dimensionné pour une application prédéfinie, le débit de liquide pulvérisé peut être modifié par modification de la pression Po et de la température Po du liquide à l'entrée de la buse ; idéalement, la vitesse de particule la plus élevée en sortie du dispositif est obtenue lorsque ce couple de valeur correspond à la section de sortie de la tuyère divergente (5).

Afin d'améliorer les performances du dispositif, la pente de la génératrice de la tuyère divergente (5) peut, à sa jonction avec la génératrice de la cavité (16), être à la limite perpendiculaire à l'axe de cette cavité, comme représenté sur la figure 1.A : la tuyère divergente (5) présente donc un accroissement de section brutal par rapport à la sortie de l'injecteur (16) ; cet accroissement brutal de section créé une forte variation de pression et permet l'obtention de très fines gouttelettes ; par ailleurs, il facilite l'usinage de la buse.

Si nécessaire, la tuyère divergente peut être partiellement ou totalement intégrée au support externe (0), comme représenté sur la figure 1.B.

**A titre d'exemple de réalisation**, une buse de pulvérisation selon la figure 2, constituée d'un corps en acier inoxydable de longueur 50 mm, d'un injecteur annulaire comportant un trou de diamètre 5 mm et un noyau d'injection de diamètre 4 mm, et d'une tuyère divergente de diamètre de sortie égal à 16 mm, permet de pulvériser 800 k/h d'eau surchauffée à 60 bar et 270 °C dans de l'air ambiant, à une vitesse d'éjection voisine de 540 m/s, la dimension des particules pulvérisées étant voisine de 5 microns et leur température égale à 100 °C ; près de 30 % du débit d'entrée d'eau surchauffée se retrouvent sous forme de vapeur à la sortie de la buse.

### VARIANTE 3

Dispositif représenté sur la figure 3 permettant, pour une même buse de pulvérisation, de modifier à volonté le débit, la Pression Po, ou la Température To du Liquide Surchauffée à l'entrée, ainsi que la Pression P1 du milieu gazeux dans lequel liquide est pulvérisé, tout en conservant une vitesse d'éjection maximale des gouttelettes pulvérisées en sortie du dispositif, ce résultat étant obtenu par l'insertion contrôlée d'un noyau profilé (11) dans la tuyère divergente (5).

Le dispositif selon l'invention est constitué d'un corps de buse (1) fixé sur un support (0) permettant l'alimentation en Liquide Surchauffé le corps de buse comporte un conduit (3) ou circule le Liquide Surchauffé, suivi d'un convergent et d'un ou de plusieurs injecteurs (4) ou le Liquide Surchauffé est mis en vitesse pour déboucher sur une tuyère divergente de détente et de mise en vitesse (5) ; dès son entée dans cette tuyère, le jet de liquide s'évapore partiellement et explose instantanément sous l'effet de sa propre tension de vapeur, pour constituer une mixture de fines gouttelettes et de vapeur .

Un noyau profilé (11), pouvant coulisser dans l'axe de la tuyère divergente (5) permet, selon sa position, de régler la section de sortie de cette tuyère ; les profils continus et monotones des génératrices de la tuyère divergente (5) et du noyau (11) permettent de conserver une section de passage croissante entre (5) et (11) tout au long de l'axe de la tuyère, quelle que soit la position du noyau (11) ; à titre d'exemple non exhaustif, des profils de génératrices correspondant à des variations de sections linéaires ou paraboliques permettent de satisfaire cette exigence.

La forme de la génératrice aval (12B) du noyau (11) est indifférente, et peut soit être plate, c' est à dire constituer un fond plat, soit avoir un profil aérodynamique pour limiter les pertes de charge de la mixture après sa sortie de la buse de pulvérisation, soit être adaptée à d'autres contraintes de l'environnement de la buse.

La génératrice de la tuyère divergente (5) présente une discontinuité, c'est à dire un angle, à son intersection avec celle des injecteurs (4).

Le noyau (11) est soutenu par un mécanisme permettant de régler depuis l'extérieur sa position relative par rapport à la tuyère (5) ; ce mécanisme peut indifféremment être incorporé à la buse ou être externe ; l'exemple non exhaustif de la figure 3 montre un noyau soutenu par un axe (13) traversant la buse de pulvérisation, et comportant à son extrémité une embase (9) munie de trous (10) permettant le passage du liquide à pulvériser ; un filetage (17) sur cette embase et sur le conduit (3) permet de régler les positions relatives du noyau et de la tuyère.

Quels que soient le débit de liquide à pulvériser, sa pression Po, et sa température Po, et quelle que soit la pression P1 du milieu gazeux dans lequel le liquide est pulvérisé, la section de sortie de la buse peut être réglée pour que la mixture soit éjectée de la buse à la pression P1 sans formation d'une onde de pression dans la tuyère divergente (5) ; la vitesse d'éjection de la mixture correspond alors à la vitesse d'éjection maximale.

Lors de l'écoulement de la mixture tout au long de la tuyère divergente (5) la pression diminue, provoquant une baisse de température de la mixture, une évaporation continue du liquide, et une mise en vitesse continue de la vapeur due à l'accroissement de son débit ; sous l'effet du frottement avec la vapeur, les gouttelettes de liquide sont elles aussi mises en vitesse, et le processus continue jusqu'à l'orifice de sortie, ou la pression P1 de la mixture est en équilibre avec celle du milieu gazeux dans lequel le liquide est pulvérisé.

La simulation mathématique de l'écoulement du Liquide Surchauffé tout au long du dispositif montre que la pression en sortie de l'injecteur (16) est égale à la tension de vapeur saturée Ps ; dès son entrée dans la tuyère divergente, le flux liquide se refroidit, se met instantanément en ébullition, et se scinde en particules sous l'effet des forces de tension de vapeur internes au liquide ; la taille des particules est liée à ces forces de scission, qui dépendent elles-mêmes de la conductivité du liquide, des coefficient d'échange de chaleur et de diffusion, et de la pente de la génératrice de la tuyère divergente (5) à la jonction avec l'injecteur (16) ; ces forces sont d'autant plus grandes, et la taille des particules d'autant plus petite, que cette pente se rapproche de la verticale.

Dans un dispositif dimensionné pour une application prédéfinie, le débit de liquide pulvérisé peut être modifié par modification de la pression Po et de la température To du liquide à l'entrée de la buse.

Afin d'améliorer les performances du dispositif, la pente de la génératrice de la tuyère divergente (5) peut, à sa jonction avec la génératrice de la cavité (16), être à la limite perpendiculaire à l'axe de cette cavité, comme représenté sur la figure 3 : la tuyère divergente (5) présente donc un accroissement de section brutal par rapport à la sortie de l'injecteur (16) ; cet accroissement brutal de section créé une forte variation de pression et permet l'obtention de très fines gouttelettes ; par ailleurs, il facilite l'usinage de la buse.

Si nécessaire, la tuyère divergente peut être partiellement ou totalement intégrée au support externe (0), comme représenté sur la figure 1.B.

**A titre d'exemple de réalisation**, une buse de pulvérisation selon la figure 3, constituée d'un corps en acier inoxydable de longueur 80 mm, de 9 injecteurs de diamètres 0,5 mm, d'une tuyère divergente de diamètre de sortie égal à 23 mm, et d'un noyau de diamètre maximum 80 mm, permet de pulvériser 200 k/h d'Eau Surchauffée à 60 bar et 270 °C dans de l'air dont la pression P 1 varie de la pression ambiante à 0,1 bar A , les conditions extrêmes d'éjection étant :
- Pour l'air à la pression ambiante : une vitesse d'éjection voisine de 540 m/s, et une dimension de particules pulvérisées voisine de 5 microns à une température égale à 100 °C ; près de 30 % du débit d'entrée d'eau surchauffée se retrouvent sous forme de vapeur à la sortie de la buse.
- Pour l'air à la pression de 0,1 bar A : une vitesse d'éjection voisine de 700 m/s, et une dimension de particules pulvérisées voisine de 5 microns à une température égale à 46 °C ; près de 31 % du débit d'entrée d'eau surchauffée se retrouvent sous forme de vapeur à la sortie de la buse.

### VARIANTE 4

Dispositif représenté sur la figure 4, permettant d'améliorer le fonctionnement de la variante 3 en automatisant le positionnement du noyau (11) dans la tuyère divergente (5).

Le système d'automatisation agit sur le mécanisme de soutien et de positionnement du noyau (11) pour que la section de sortie de la buse corresponde aux débit, Pression Po, et Température To de l'eau surchauffée à l'entrée, ainsi qu'à la Pression P1 du milieu gazeux dans lequel liquide est pulvérisé, afin que la vitesse d'éjection des gouttelettes pulvérisées en sortie du dispositif soit maximale ; il peut indifféremment être incorporé à la buse de pulvérisation, ou être externe.

L'exemple non exhaustif de la figure 4 représente un dispositif muni d'un système d'automatisation incorporé à la buse de pulvérisation ; les éléments qui le constituent sont identiques à ceux de la figure 3, excepté que le filetage (18) du méplat (9) solidaire du noyau est supprimé pour être remplacé par un ressort de rappel (14) tendant à faire pénétrer le noyau (11) dans la tuyère divergente (5) ; un filetage et une vis (18) permettent de régler la tension du ressort de rappel (11).

Lors du fonctionnement de la buse, le noyau (11) est soumis à la force du ressort (11) tendant à l'introduire dans la tuyère (5), et aux forces de pression statique et dynamique du flux de mixture. Ces dernières sont directement liées au débit et à la Température To de l'eau surchauffée à l'entrée de la buse, à la Pression P1 en sortie, et aux pentes de sorties des génératrices de (5) et de (11); elles ont tendance à extraire le noyau (11) de la tuyère divergente (5).

Ces forces opposées s'équilibrent pour une position donnée du noyau ; cette position peut être ajustée par la vis (18) lors d'un cas de fonctionnement donné, afin que la mixture soit éjectée de la buse à la pression de sortie P1 sans formation d'une onde de pression dans la tuyère divergente (5) : la vitesse d'éjection de la mixture correspond alors à la vitesse d'éjection maximale.

La rigidité du ressort de rappel (11) et la pente de sortie de la tuyère (5) sont définis pour que ces conditions d'éjection optimales soient obtenues pour tous les autres cas de fonctionnement de la buse, sans qu'il soit nécessaire de réajuster la vis (18).

**A titre d'exemple de réalisation,** une buse de pulvérisation selon la figure 4, constituée des mêmes éléments que ceux de l'exemple de la variante 3 mais incluant le système d'automatisation de position du noyau (11) tel que défini ci-dessus, conduit aux mêmes performances, sans qu'il soit nécessaire d'intervenir quand le débit de la buse varie ou quand la pression du milieu gazeux dans lequel le liquide est pulvérisé varie.

### VARIANTE 5

Dispositif représenté sur la figure 5, permettant d'améliorer les variantes 3 et 4 afin d'accroître leur capacité et d'en faciliter la fabrication, en remplaçant les injecteurs cylindriques (4) par un injecteur annulaire (16).

L'injecteur annulaire est constitué par l'espace libre compris entre une cavité (16), cylindrique par exemple, et un noyau d'injection (8) ; le mode de fixation du noyau d'injection sur le corps de buse permet la circulation du liquide à pulvériser dans la buse. L'exemple non exhaustif de la figure 5 représente un noyau d'injection cylindrique (8) muni d'une embase (9) comportant des trous de passage (10) permettant la circulation du liquide à pulvériser.

**A titre d'exemple de réalisation,** une buse de pulvérisation selon la figure 5, constituée d'un corps en acier inoxydable de longueur 50 mm, d'un injecteur annulaire comportant un trou de diamètre 5 mm et un noyau de diamètre 4 mm, et d'une tuyère divergente de diamètre de sortie égal à 16 mm, permet de pulvériser 800 k/h d'Eau Surchauffée à 60 bar et 270°C dans de l'air dans de l'air dont la pression P1 varie de 1 bar A à 0,1 bar A , les conditions extrêmes d'éjection étant:
- Pour l'air à 1 bar A : une vitesse d'éjection voisine de 540 m/s, et une dimension de particules pulvérisées voisine de 5 microns à une température égale à 100 °C ; près de 30 % du débit d'entrée d'eau surchauffée se retrouvent sous forme de vapeur à la sortie de la buse.
- Pour l'air à la pression de 0,1 bar A : une vitesse d'éjection voisine de 700 m/s, et une dimension de particules pulvérisées voisine de 5 microns à une température égale à 46 °C ; près de 31 % du débit d'entrée d'eau surchauffée se retrouvent sous forme de vapeur à la sortie de la buse.

### VARIANTE 6

Dispositif représenté sur la figure 6, permettant d'améliorer les variantes 2 et 5 afin d'accroître leur souplesse d'utilisation, en remplaçant le noyau d'injection (8) de l'injecteur annulaire par un noyau d'injection profilé (15) de section variable croissante dans le sens de l'écoulement et pouvant coulisser dans l'axe de la cavité (4), la section de sortie de l'injecteur pouvant alors être réglée en ajustant la position du noyau d'injection profilé (15) par rapport à la cavité (4) . L'exemple non exhaustif de la figure 6 représente un noyau d'injection profilé (15) conique. L'exemple non exhaustif de la figure 7 représente un noyau d'injection profilé (15) cylindrique muni d'alvéoles externes semi-cylindriques(19) parallèles à l'axe de (15), de longueurs différentes, constituant chacune une section de passage pour le liquide à pulvériser ; le nombre d'alvéoles (19) débouchant sur la tuyère (5), et donc la section de passage de l'injecteur, sont directement liés à la position du noyau (11) dans la tuyère (5).

**A titre d'exemple de réalisation**, une buse de pulvérisation selon la figure 6, de dimensions identiques à celle de l'exemple de réalisation de la variante 5 et comportant un noyau d'injection profilé conique de diamètres extrêmes 4 mm et 5 mm, présente les mêmes performances que celles de la variante 5, mais le débit d'eau pulvérisé peut être ajusté de 100 à 800 kg/h.

### APPLICATIONS INDUSTRIELLES de L'INVENTION

Le dispositif selon l'invention trouve ses applications dans les procédés industriels suivants :
- Procédés chimiques nécessitant le refroidissement très rapide de gaz industriels,
- Procédés chimiques et industrie agroalimentaire nécessitant l'utilisation de liquides pulvérisés sous forme de particules de très petites dimensions,
- Procédés nécessitant l'utilisation de liquides pulvérisés à de très hautes vitesses : installations d'essais, installations énergétiques, compresseurs thermocinétiques, etc...

## Revendications

1. Dispositif destinée à pulvériser un liquide surchauffé, sous forme de très fines gouttelettes, à une vitesse très élevée, le liquide surchauffé concernant un liquide à une température To et à une pression Po supérieure à la tension de vapeur saturée Ps correspondante à To, la tension de vapeur Ps étant elle- même supérieure à la pression P1 du milieu gazeux dans lequel le liquide est pulvérisé, **caractérisé en ce qu'**il comporte un corps de buse (1) fixé sur un support (0) permettant l'alimentation en liquide surchauffé, le corps de buse comportant un conduit (3) où circule le liquide surchauffé, suivi d'un ou de plusieurs convergents et d'un ou de plusieurs injecteurs (4) ou le liquide surchauffé est mis en vitesse pour déboucher dans une tuyère divergente de détente et de mise en vitesse (5) où le jet de liquide s'évapore partiellement et explose instantanément sous l'effet de la différence de pression entre le liquide et le milieu ambiant de la tuyère, pour constituer une mixture de fines gouttelettes et de vapeur, la génératrice de la tuyère divergente (5) présente une discontinuité, c'est à dire un angle, à son intersection avec celle des injecteurs (4), et la section de sortie de cette tuyère est dimensionnée pour que la mixture soit éjectée de la buse à la pression P1 du milieu externe à la vitesse d'éjection maximale.

2. Dispositif selon la revendication 1, **caractérisé en ce que**, à la sortie des injecteurs (4), l'angle entre la génératrice de la tuyère divergente (5) et les parois des injecteurs est un angle droit.

3. Dispositif selon l'une des revendications 1 ou 2, **caractérisé en ce que** la tuyère divergente est partiellement ou totalement intégrée au support externe (0).

4. Dispositif destinée à pulvériser un liquide surchauffé, sous forme de très fines gouttelettes, à une vitesse très élevée, le liquide surchauffé concernant un liquide à une température To et à une pression Po supérieure à la tension de vapeur saturée Ps correspondante à To, la tension de vapeur Ps étant elle- même supérieure à la pression P1 du milieu gazeux dans lequel le liquide est pulvérisé, **caractérisé en ce qu'**il comporte un corps de buse (1) fixé sur un support (0) permettant l'alimentation en liquide surchauffé, le corps de buse comportant un conduit (3) ou circule le liquide surchauffé, suivi d'un convergent et d'une section de passage injecteur annulaire (16), où le liquide surchauffé est mis en vitesse pour déboucher dans une tuyère divergente de détente et de mise en vitesse (5) où le jet de liquide s'évapore partiellement et explose instantanément sous l'effet de la différence de pression entre le liquide et le milieu ambiant de la tuyère pour constituer une mixture de fines gouttelettes et de vapeur ; la génératrice de la tuyère divergente (5) présente une discontinuité, c'est à dire un angle, à son intersection avec celle de l'injecteur annulaire (16), et la section de sortie de cette tuyère est dimensionnée pour que la mixture soit éjectée de la buse à la pression P1 du milieu externe à la vitesse d'éjection maximale.

5. Dispositif selon la revendication 4, **caractérisé en ce que** l'injecteur annulaire (16) comporte un espace libre compris entre une cavité, cylindrique par exemple, et un noyau d'injection (8), le mode de fixation du noyau d'injection sur le corps de buse permettant la circulation du liquide à pulvériser dans la buse.

6. Dispositif selon l'une des revendications 4 ou 5, **caractérisé en ce que**, à sa jonction avec la génératrice de la cavité (16), l'angle de la génératrice de la tuyère divergente (5) avec les parois de cette cavité est un angle droit.

7. Dispositif selon l'une des revendications 4 à 6, **caractérisé en ce qu'**il permet d'accroître la souplesse d'utilisation de la buse en remplaçant le noyau d'injection (8) de l'injecteur annulaire par un noyau d'injection profilé (15) de section variable croissante dans le sens de l'écoulement et pouvant coulisser dans l'axe de l'injecteur annulaire, la section de sortie de l'injecteur pouvant alors être réglée en ajustant la position du noyau d'injection profilé (15).

8. Dispositif selon l'une des revendications 4 ou 5 ou 6 ou 7, **caractérisé en ce que** la tuyère divergente est partiellement ou totalement intégrée au support externe (0).

9. Dispositif selon l'une des revendications 1 à 8, **caractérisé en ce que**, pour permettre, dans une même buse de pulvérisation, de modifier à volonté le débit, la pression Po ou la température To du liquide surchauffé à l'entrée, ainsi que la pression P1 du milieu gazeux dans lequel liquide est pulvérisé, tout en conservant une vitesse d'éjection maximale des gouttelettes pulvérisées en sortie du dispositif, il comporte :
- un noyau profilé (11) logé dans la tuyère divergente (5), pouvant coulisser dans l'axe de cette tuyère, et permettant, selon sa position, de régler la section de sortie de cette tuyère, les profils continus et monotones des génératrices de la tuyère divergente (5) et du noyau (11) permettant de conserver une section de passage croissante entre la tuyère (5) et le noyau (11) tout au long de l'axe de la tuyère, quelle que soit la position du noyau (11), et
- un mécanisme permettant de soutenir le noyau (11) et de régler depuis l'extérieur sa position relative par rapport à la tuyère (5).

10. Dispositif selon la revendication 9, **caractérisé en ce que** le positionnement du noyau (11) dans la tuyère divergente (5) comporte un automatisme afin d'ajuster la section de sortie de la buse pour qu'elle corresponde aux débit, Pression Po, et Température To du liquide surchauffé à l'entrée, ainsi qu'à la Pression P1 du milieu gazeux dans lequel le liquide est pulvérisé, afin que la vitesse d'éjection des gouttelettes pulvérisées en sortie du dispositif soit toujours maximale.

## Claims

1. A device designed to spray an overheated liquid in the form of very fine droplets at a very high speed, the overheated liquid relating to a liquid at a temperature To and to a pressure Po that is greater than the saturated vapor pressure Ps corresponding to To, the vapor pressure Ps itself being greater than the pressure P1 of the gaseous medium in which the liquid is sprayed, **characterized in that** the device comprises a nozzle body (1) fixed on a support (0) allowing the supply of overheated liquid, the nozzle body comprising a conduit (3) where the overheated liquid circulates, followed by one or more convergent nozzles and by one or more injectors (4) where the overheated liquid attains speed to open into a divergent expansion and speed attainment nozzle (5) where the liquid jet partially evaporates and instantaneously explodes under the effect of the pressure difference between the liquid and the ambient medium of the nozzle, to comprise a mixture of fine droplets and vapor, the generator of the divergent nozzle (5) presents a discontinuity, that is, an angle, at its intersection with that of the injectors (4), and the exit section of this nozzle is sized so that the mixture is ejected from the nozzle at pressure P1 of the external medium at the maximum ejection speed.

2. The device according to claim 1, **characterized in that**, at the output of the injectors (4), the angle between the generator of the divergent nozzle (5) and the walls of the injectors is a right angle.

3. The device according to one of claims 1 or 2, **characterized in that** the divergent nozzle is partially or totally integrated with the external support (0).

4. A device designed to spray an overheated liquid in the form of very fine droplets at a very high speed, the overheated liquid relating to a liquid at a temperature To and at a pressure Po greater than the saturated vapor pressure Ps corresponding to To, the vapor pressure Ps itself being greater than the pressure P1 of the gaseous medium in which the liquid is sprayed, **characterized in that** the device comprises a nozzle body (1) fixed on a support (0) allowing the supply of overheated liquid, the nozzle body comprising a conduit (3) where the overheated liquid circulates, followed by a convergent nozzle and by an annular injector passage section (16), where the overheated liquid attains speed to open into a divergent and speed attainment nozzle (5) where the liquid jet partially evaporates and instantaneously explodes under the effect of the pressure difference between the liquid and the ambient medium of the nozzle to comprise a mixture of fine droplets and vapor; the generator of the divergent nozzle (5) presents a discontinuity, that is an angle, at its intersection with that of the annular injector (16), and the exit section of this nozzle is sized so that the mixture is ejected from the nozzle at pressure P1 of the external medium at the maximum ejection speed.

5. The device according to claim 4, **characterized in that** the annular injector (16) comprises a free space between a cavity, for example cylindrical, and an injection core (8), the mode of fixation of the injection core on the nozzle body allows circulation of the liquid to be sprayed in the nozzle.

6. The device according to one of claims 4 or 5, **characterized in that**, at its junction with the generator of the cavity (16), the angle of the generator of the divergent nozzle (5) with the walls of this cavity is a right angle.

7. The device according to one of claims 4 to 6, **characterized in that** the device allows the flexible use of the nozzle to be increased by replacing the injection core (8) of the annular injector with a profiled injection core (15) of variable section increasing in the direction of flow that may slide on the axis of the annular injector, the exit section of the injector may therefore be adjusted by adjusting the position of the profiled injection core (15).

8. The device according to one of claims 4 or 5 or 6 or 7, **characterized in that** the divergent nozzle is partially or totally integrated with the external support (0).

9. The device according to one of claims 1 to 8, **characterized in that**, in the same spray nozzle, to allow the flow, the pressure Po or the temperature To of the overheated liquid upon entry, as well as the pressure P1 of the gaseous medium in which the liquid is sprayed, to be modified as required, while maintaining a maximum ejection speed of the sprayed droplets exiting the device, the device comprises
- a profiled core (11) housed in the divergent nozzle (5), that may slide on the axis of this nozzle, and allows, according to its position, the exit section of this nozzle to be adjusted, the continuous and monotonic profiles of the generators of the divergent nozzle (5) and of the core (11) allow an increasing passage section to be maintained between the nozzle (5) and the core (11) along the axis of the nozzle, whatever the position of the core (11), and
- a mechanism allowing the core (11) to be supported and its relative position with relation to the nozzle (5) to be adjusted from the outside.

10. The device according to claim 9, **characterized in that** the positioning of the core (11) in the divergent nozzle (5) comprises automation in order to adjust the exit section of the nozzle so that it corresponds to the flow, Pressure Po and Temperature To of the overheated liquid upon entry, as well as to the Pressure P1 of the gaseous medium in which the liquid is sprayed, so that the ejection speed of the droplets sprayed outside the device is always maximum.

## Patentansprüche

1. Vorrichtung zur Zerstäubung einer überhitzten Flüssigkeit mit einer sehr hohen Geschwindigkeit in die Form von sehr feinen Tröpfchen, wobei die überhitzte Flüssigkeit eine Flüssigkeit betrifft mit einer Temperatur To und einem Druck Po, welcher höher ist als die gesättigte Gasspannung Ps bei To, wobei die Gasspannung Ps selbst höher ist als der Druck P1 der Gasumgebung, in welcher die Flüssigkeit zerstäubt wird, **dadurch gekennzeichnet,**
**dass** sie einen Düsenkörper (1) umfasst, welcher auf einem Träger (0) befestigt ist und die Zufuhr überhitzter Flüssigkeit ermöglicht, wobei der Düsenkörper einen Kanal (3) umfasst, in dem die überhitzte Flüssigkeit zirkuliert, gefolgt von einer oder mehreren Konvergenz(en) und einem oder mehreren Einspritzer(n) (4), in denen die überhitzte Flüssigkeit auf Geschwindigkeit gebracht wird, um zu münden in einer divergenten Sprühdüse der Entspannung und der Geschwindigkeitsanpassung (5), in der der Flüssigkeitsstrahl teilweise verdampft und augenblicklich durch den Effekt des Druckunterschiedes zwischen der Flüssigkeit und der Umgebung der Sprühdüse explodiert, um eine Mischung aus feinen Tröpfchen und Gas zu bilden, und wobei der Ursprung der divergenten Sprühdüse (5) eine Diskontinuität aufweist, d.h. einen Winkel an seiner Schnittstelle mit dem Einspritzer (4), und der Austrittsquerschnitt dieser Sprühdüse derart dimensioniert ist, dass die Mischung aus der Düse mit dem Druck P 1 der externen Umgebung mit maximaler Ausstoß-Geschwindigkeit ausgestoßen wird.

2. Vorrichtung gemäß Anspruch 1, **dadurch gekennzeichnet, dass** am Ausgang des Einspritzers (4) der Winkel zwischen dem Ursprung der divergenten Sprühdüse (5) und den Wänden des Einspritzers einen rechten Winkel bildet.

3. Vorrichtung gemäß einem der Ansprüche 1 oder 2, **dadurch gekennzeichnet, dass** die divergente Sprühdüse teilweise und komplett in den externen Träger (0) integriert ist.

4. Vorrichtung zur Zerstäubung einer überhitzten Flüssigkeit mit einer sehr hohen Geschwindigkeit in die Form von sehr feinen Tröpfchen, wobei die überhitzte Flüssigkeit eine Flüssigkeit betrifft mit einer Temperatur To und einem Druck Po, welcher höher ist als die gesättigte Gasspannung Ps bei To, wobei die Gasspannung Ps selbst höher ist als der Druck P1 der Gasumgebung, in welcher die Flüssigkeit zerstäubt wird, **dadurch gekennzeichnet,**
**dass** sie einen Düsenkörper (1) umfasst, welcher auf einem Träger (0) befestigt ist und die Zufuhr überhitzter Flüssigkeit ermöglicht, wobei der Düsenkörper einen Kanal (3) umfasst, in dem die überhitzte Flüssigkeit zirkuliert, gefolgt von einer Konvergenz und einem ringförmigen einspritzenden Durchgangsabschnitt (16), in dem die überhitzte Flüssigkeit auf Geschwindigkeit gebracht wird, um in einer divergenten Sprühdüse der Entspannung und der Geschwindigkeitsanpassung (5) zu münden, in der der Flüssigkeitsstrahl teilweise verdampft und augenblicklich durch den Effekt des Druckunterschiedes zwischen der Flüssigkeit und der Umgebung der Sprühdüse explodiert, um eine Mischung aus feinen Tröpfchen und Gas zu bilden, wobei der Ursprung der divergenten Sprühdüse (5) eine Diskontinuität aufweist, d.h. einen Winkel an seiner Schnittstelle mit dem ringförmigen Einspritzer (16), und der Austrittsquerschnitt dieser Sprühdüse ist derart dimensioniert, dass die Mischung aus der Düse mit dem Druck P1 der externen Umgebung mit maximaler Ausstoß-Geschwindigkeit ausgestoßen wird.

5. Vorrichtung gemäß Anspruch 4, **dadurch gekennzeichnet, dass** der ringförmige Einspritzer (16) einen Freiraum zwischen einer Aushöhlung, welche zum Beispiel zylinderförmig sein kann, und einem Einspritz-Kern (8) umfasst, wobei die Art der Befestigung des Einspritz-Kerns auf dem Düsenkörper die Zirkulation der zu zerstäubenden Flüssigkeit in der Düse erlaubt.

6. Vorrichtung gemäß einem der Ansprüche 4 oder 5, **dadurch gekennzeichnet, dass** der Winkel zwischen dem Ursprung der divergenten Sprühdüse (5) und der Wand der Aushöhlung an ihrer Schnittstelle ein rechter Winkel ist.

7. Vorrichtung gemäß einem der Ansprüche 4 bis 6, **dadurch gekennzeichnet, dass** sie es ermöglicht, die Nutzungsmöglichkeiten der Düse zu erhöhen, in dem der Einspritz-Kern (8) des ringförmigen Einspritzers durch einen profilierten Einspritz-Kern (15) mit einem veränderlichen Abschnitt, welcher in Flussrichtung anwächst und welcher entlang der Achse des ringförmigen Einspritzers verschoben werden kann, ersetzt wird, so dass der Austrittsabschnitt des Einspritzers durch Einstellen der Position der profilierten Einspritz-Kerns geregelt werden kann.

8. Vorrichtung gemäß einem der Ansprüche 4 oder 5 oder 6 oder 7, **dadurch gekennzeichnet, dass** die divergente Sprühdüse teilweise oder komplett in den externen Träger (0) integriert ist.

9. Vorrichtung gemäß einem der Ansprüche 1 bis 8, **dadurch gekennzeichnet, dass** sie, um es in ein und derselben Zerstäubungsdüse zu ermöglichen, den Durchfluss, den Druck Po oder die Temperatur To der überhitzten Flüssigkeit am Eingang, sowie den Druck P1 der Gasumgebung, in welcher die Flüssigkeit zerstäubt wird, nach Bedarf zu verändern, unter Beibehaltung der maximalen Ausstoß-Geschwindigkeit der zerstäubten Tröpfchen am Ausgang der Vorrichtung, umfasst:
- einen profilierten Kern (11), angeordnet in der divergenten Sprühdüse (5), welcher entlang der Achse dieser Sprühdüse verschiebbar ist und durch seine Position den Ausgangsquerschnitt der Sprühdüse regeln kann, wobei die kontinuierlichen und monotonen Profile des Ursprungs der divergenten Sprühdüse (5) und des Kerns (11) es erlauben, in jeder Position des Kerns (11) einen wachsenden Durchfluss-Querschnitt zwischen der Sprühdüse (5) und dem Kern (11) entlang der gesamten Achse der Sprühdüse beizubehalten, und
- einen Mechanismus, welcher es erlaubt den Kern (11) zu halten und von außen seine Position relativ zu der Sprühdüse (5) einzustellen.

10. Vorrichtung gemäß Anspruch 9, **dadurch gekennzeichnet, dass** die Positionierung des Kerns (11) in der divergierenden Sprühdüse (5) einen Automatismus umfasst, um den Ausgangsquerschnitt der Düse anzupassen, so dass er dem Durchfluss, dem Druck Po und der Temperatur To der überhitzten Flüssigkeit am Eingang, sowie dem Druck P 1 der Gasumgebung in welcher die Flüssigkeit zerstäubt wird, entspricht, derart dass die Ausstoß-Geschwindigkeit der zerstäubten Tröpfchen am Ausgang der Vorrichtung immer maximal ist.
